# EUROPÄISCHE PATENTSCHRIFT

(11) **EP 2 269 475 B1**
(45) Veröffentlichungstag und Bekanntmachung des Hinweises auf die Patenterteilung: **14.08.2013**
(21) Anmeldenummer: 09008579.6
(22) Anmeldetag: 30.06.2009
(51) Int. Cl.: A24B 15/16, A24D 3/04, A24D 3/08

(54) **Filter für eine rauchfreie Zigarette**
Filter for a smoke-free cigarette
Filtre pour une cigarette sans fumée

(43) Veröffentlichungstag der Anmeldung: 05.01.2011
(73) Patentinhaber: Olig AG, 6002 Luzern (CH)
(72) Erfinder: Köller, Marcel, 6043 Adligenswil (CH)
(74) Vertreter: Herrmann, Uwe

(56) Entgegenhaltungen:
- EP-A- 1 029 462
- WO-A-2008/113335

## Beschreibung

Die folgende Erfindung betrifft eine rauchfreie Zigarette mit einem Filter.

Rauchfreie Zigaretten sind aus dem Stand der Technik in unterschiedlichen Ausführungsformen bekannt.

Aus der DE 10 2005 034 169 A1 ist eine rauchfreie Zigarette bekannt, die ein Wärmerohr aufweist, das mittels der Flamme eines Feuerzeuges erwärmt wird. Das Wärmerohr gibt aufgrund seiner hohen Wärmekapazität über einen ausreichend langen Zeitraum Wärme ab, so dass das in einem Reservoir befindliche Genußmittel verdampfen kann.

Aus der WO 2007/090594 A1 ist eine rauchfreie Zigarette bekannt, die ein Nikotindepot aufweist und die sich dadurch auszeichnet, das ein Erwärmen des durch das Nikotindepot geleiteten Luftstroms zum Freisetzen des Nikotins nicht erforderlich ist. Das Nikotin-Reservoir enthält eine Trägersubstanz, die bei Umgebungstemperatur bereits in ihrer Gasphase vorliegt.

Die WO 2007/054167 A1 betrifft eine rauchfreie Zigarette, die eine mit einem stromdurchflossenen Heizdraht ausgeführte Heizvorrichtung zur Erwärmung eines Reservoirs aufweist, aus dem Nikotin freigesetzt wird.

Der vorliegenden Erfindung liegt die Aufgabe zugrunde, eine rauchfreie Zigarette mit einem Filter weiterzubilden.

Diese Aufgabe wird durch eine rauchfreie Zigarette mit den Merkmalen des Anspruchs 1 gelöst.

Danach ist vorgesehen, dass der Filter derart ausgeführt ist, dass der Filter eine Retention bzgl. Nikotin und/oder der nikotinhaltigen Verbindung und/oder eines, mehrerer oder sämtlicher Aromastoffe bei Gebrauch der Zigarette von weniger als 30 Gew.-% aufweist. Vorzugsweise weist ein solcher Filter eine Retention von weniger als 20 Gew.-%, vorzugsweise von weniger als 15 Gew.-% und besonders bevorzugt von weniger als 10 Gew.-% auf. In einer weiteren bevorzugten Ausführungsform zeigt ein Filter eine Retention von weniger als 5 Gew.-%, bevorzugt weniger als 2 Gew.-%, weiter bevorzugt weniger als 1 Gew.-% und besonders bevorzugt weniger als 0,5 Gew.-%.

Vorzugsweise ist vorgesehen, dass Nikotin und/oder nikotinhaltige Verbindungen und/oder Aromastoffe, zu denen gemäß der vorliegenden Erfindung beliebige Aromen, Geschmacksstoffe und dergleichen zählen, weitgehend oder völlig ungehindert den Filter passieren können.

Ein derartiger Filter ist aus dem Stand der Technik nicht bekannt.

Herkömmliche Filter konventioneller Zigaretten sind darauf ausgelegt, möglichst alle karzinogenen Stoffe aus dem Zigarettenrauch zu absorbieren. Diese Filter absorbieren jedoch in erheblichem Umfang auch Aromastoffe und Nikotin.

Mitunter enthält ein herkömmliches Mundstück zur Verstärkung dieses Effekts auch weitere adsorbierende Elemente wie beispielsweise Aktivkohle- oder Silicakörner. Dies führt jedoch erst recht dazu, dass herkömmliche Zigarettenfilter auch Aromastoffe und Nikotinbestandteile im Filter zurückhalten. Je nach Zigarettenfilter beträgt die Nikotin- und Kondensatretention bekannter Filter etwa 50 %. Mit modernen Filtern können aber auch höhere Retentionen erzielt werden. EP 0 859 558 B1 offenbart beispielsweise Filter, deren Nikotinretention wesentlich über 50 % liegt.

Herkömmliche Filter konventioneller Zigaretten werden typischerweise aus Zellulose hergestellt, welches zu Zelluloseacetat umgewandelt wird, welches wiederum in Aceton gelöst und anschließend zu Fäden gesponnen wird. Filtereinsätze auf Zellulosebais beeinflussen aufgrund Ihrer chemischen Struktur den Gasstrom erheblich, d.h. Nikotin und Aromastoffe werden in dem Filter in erheblichem Umfang abgereichert.

WO 2008/113335 A2 offenbart eine rauchlose Zigarette. Die rauchlose Zigarette weist eine Inhalatorhülse, ein Nikotinaufnahmedepot und ein Mundstück auf. In dem Nikotinaufnahmedepot und dem Mundstück ist eine Bohrung vorgesehen, durch den die Luft ungefiltert strömen kann. Das Mundstück ist aus Kunststoff, vorzugsweise Acetat-Zellulosefasern, gefertigt.

In der angereicherten Luft einer rauchfreien Zigarette sind kaum oder keine gesundheitsschädlichen Stoffe wie etwa Kondensat oder Kohlenmonoxid vorhanden, sondern nur Nikotin und verschiedene Aroma- bzw. Geschmacksstoffe. Der Filter gemäß der vorliegenden Erfindung beinflusst des Gasstrom in bevorzugter Ausgestaltung der Erfindung nicht oder möglichst wenig. Somit können Nikotin, Aroma bzw. Geschmacksstoffe während der Aktivphase, d.h. während der Nutzung einer rauchfreien Zigarette den Filter vorzugsweise weitgehend ungefiltert passieren.

Vorzugsweise ist der Filter derart ausgeführt, dass er die Lagerungsbeständigkeit der Inhalte der Zigarette unterstützt bzw. garantiert, indem er einen Eigenwiderstand besitzt und Nikotin und/oder Aromastoffe bzw. Geschmacksstoffe nur oder im wesentlichen nur unter aktivem Ziehen an der Zigarette während deren Aktivphase den Filter passieren. Erfindungsgemäße Filter können daher derart ausgeführt sein, dass sie bei der Lagerung der Zigarette, also nicht bei deren Gebrauch, eine Retention bzgl. Nikotin und/oder der nikotinhaltigen Verbindung und/oder bezüglich eines, mehrerer oder aller Aromastoffe zum Beispiel bei der 1-wöchigen Lagerung der Zigarette z. B. bei Raumtemperatur (25 °C) und z. B. 30 % Luftfeuchtigkeit von mehr als 50 Gew.-%, vorzugsweise von mehr als 75 Gew.-%, vorzugsweise von mehr al 90 Gew.-% und besonders bevorzugt von mehr als 95 Gew.-% aufweist.

In einer bevorzugten Ausführungsform weist der Filter entweder zusätzlich oder aber ausschließlich eine Retention eines, mehrerer oder sämtlicher Aromastoffe bei der Lagerung, z. B. bei der 1-wöchigen Lagerung der Zigarette z. B. bei Raumtemperatur (25 °C) und bei z. B. 30 % Luftfeuchtigkeit von mehr als 50 Gew.-%, vorzugsweise von mehr als 75 Gew.-%, vorzugsweise von mehr al 90 Gew.-% und besonders bevorzugt von mehr als 95 Gew.-% auf.

Diese Werte können sich auch auf andere Lagerungszeiten, wie z.B. auf eine mehrwöchige oder mehrmonatige Lagerung beziehen.

Dieser Filter kann in einer bevorzugten Ausführungsform in seiner Form und seinen Dimensionen einem herkömmlichen Zigarettenfilter nachempfunden sein. So kann es sich um einen kreiszylinderförmigen Filter mit einer Länge von zwischen etwa 0,5 cm und etwa 2 cm, bevorzugt zwischen etwa 1 cm und etwa 1,5 cm und einem Durchmesser von etwa 0,3 cm bis etwa 1 cm, bevorzugt etwa 0,4 cm bis etwa 0,9 cm, und besonders bevorzugt etwa 0,5 cm bis etwa 0,8 cm handeln.

Aber auch Ausführungsformen mit eckigen, ellipsoiden und anderen runden Querschnitten sind von der Erfindung mit umfasst.

Der Filter muss auch nicht zwingend der Form eines herkömmlichen Zigarettenfilters nachempfunden sein und kann beispielsweise viel kürzer sein, oder in mehrere Teile aufgeteilt sein.

Er kann sich bevorzugt im Mundstück einer Zigarette befinden, jedoch auch in jedem anderen Teil der Zigarette, durch den bei Benutzung der Zigarette zumindest ein Teil der mit Nikotin und/oder Geschmacksstoffen angereicherten Luft strömt. Des Weiteren soll ein Mundstück, bestehend aus einem Filter und einer diesen Filter umgebenden Schicht für den Konsumenten möglichst die haptischen Eigenschaften einer konventionellen Zigarette wiedergeben können.

Ein Filter besteht vorzugsweise im Wesentlichen aus Materialien, welche gegenüber in der angereicherten Luft einer rauchfreien Zigarette vorhandenen Stoffen wie vor allem Nikotin, aber auch anderen Geschmacks- und Aromastoffen vollständig oder weitgehend inert ist. Die Neigung zur Adsorption von Nikotin, oder Alkaloiden im Allgemeinen, und diversen Geschmacks- und Aromastoffen und -trägern der verwendeten Materialien ist gering, beziehungsweise adsorbieren die Materialen die genannten Stoffe bei üblicher Nutzung der Zigarette gar nicht.

Als Materialien mit geringer Adsorptionsneigung kommen beispielsweise Materialien in Betracht, die im Vergleich zu den Zellulosefäden in herkömmlichen Zigarettenfiltern eine um mindestens 50 % geringere Adsorption von Nikotin und eine um mindestens 30 % geringere Adsorption an Geschmacks- und Aromastoffen, vorzugsweise an allen organischen Geschmacks- und Aromastoffen zeigen.

Die vorliegende Erfindung betrifft eine rauchfreie Zigarette mit einem Filter, wobei die rauchfreie Zigarette Nikotin und/oder eine nikotinhaltige Verbindung und/oder einen oder mehrere Aromastoffe enthält und wobei der Filter, ist wie in Anspruch 1 angegeben.

In einer Ausführungsform wird der Filter aus offenporigen Polymerschäumen gefertigt, oder er enthält offenporige Polymerschäume. Geeignete Polymerschäume umfassen Polyester, wie beispielsweise Polyethylenterephthalat, Polyphenylensulfid; Polyolefine wie Polyethylen, Polypropylen, Polystyrol, Polyvinylchlorid, PTFE u. Ä., oder Polyamide, wie beispielsweise Nylon oder Perlon. Auch Kombinationen der oben genannten Gruppen und Beispiele, sowie andere, kaum zur Adsorption von Alkaloiden neigende Kunststoffe eignen sich zur Herstellung eines solchen offenporigen Polymerschaums.

In einer Ausführungsform wird der Filter vollständig oder teilweise aus offenporigen Synthetikstrukturen hergestellt. Geeignete Synthetikstrukturen sind Spinnvliese, Filze und/oder Gewebe aus Kunststofffasern, vorzugsweise Mikrofasern. In einer Ausführungsform besitzen geeignete Mikrofasern eine Garnfeinheit von weniger als etwa 4 dtex, bevorzugt weniger als etwa 2 dtex, besonders bevorzugt weniger als 1 dtex. In einer anderen, bevorzugten Ausführungsform beträgt die Garnfeinheit zwischen etwa 0,5 dtex und 0,7 dtex. In einer anderen Ausführungsform werden Mikrofasern mit einem Faserdurchmesser von etwa 10 µm bis etwa 50 µm verwendet, bevorzugt mit einem Faserdurchmesser von etwa 20µm bis etwa 40 µm, und besonders bevorzugt mit einem Faserdurchmesser von etwa 30 µm. Geeignete Materialien für geeignete Kunststofffasern umfassen in einer Ausführungsform ebenfalls Polyester, wie beispielsweise Polyethylenterephthalat, Polyphenylensulfid; Polyolefine wie Polyethylen, Polypropylen, Polystyrol, Polyvinylchlorid, PTFE u. Ä., oder Polyamide, wie beispielsweise Nylon oder Perlon, sowie Kombinationen daraus.

Offenporige Synthetikstrukturen werden in einer Ausführungsform ineinander verwoben oder verklebt. Auch eine Mischkonstruktion aus verschiedenen Polymerschäumen und/oder offenporigen Synthetikstrukturen ist möglich. Die Porengröße solcher Polymerschäume oder Synthetikstrukturen kann an die Porengröße von herkömmlichen Zigarettenfiltern angeglichen sein, oder diese übersteigen. In einer bestimmten Ausführungsform wird die Porengröße herkömmlicher Zigarettenfilter von erfindungsgemäßen Filtern um mindestens etwa 20%, etwa 50%, oder etwa 100% übersteigen. Die mittlere Porengröße kann beispielsweise etwa 10 µm bis etwa 50 µm betragen, oder größer als etwa 30 µm sein.

Der Filter soll in einer Ausführungsform den Gasstrom in seiner Zusammensetzung und Dosierung möglichst nicht oder nur kaum beeinflussen. Es soll somit vorzugsweise bei der Durchströmung des Filters keine oder nur eine geringe Änderung der Zusammensetzung jedenfalls hinsichtlich Nikotin und/oder Aromastoffen bzw. Geschmacksstoffen erfolgen.

Jedoch ist die Porenstruktur in einer bevorzugten Ausführungsform in der Lage, den Zugwiderstand der rauchfreien Zigarette zu regulieren, und somit an den Zugwiderstand einer herkömmlichen Zigarette anzupassen. In einer Ausführungsform wird der Zugwiderstand der rauchfreien Zigarette durch den Filter daher um mindestens etwa 10% erhöht, in einer bevorzugten Ausführungsform um mindestens etwa 25% und in einer besonderes bevorzugten Ausführungsform um mindestens etwa 40%. Der Zugwiderstand eines erfindungsgemäßen Filters kann beispielsweise zwischen etwa 2 kPa und etwa 6 kPa betragen, vorzugsweise zwischen etwa 3 kpA und etwa 5,5 kPa, besonders bevorzugt zwischen etwa 4 kPa und etwa 5 kPa.

Der Filter kann in einer Ausführungsform auch inhomogen ausgeführt sein, beispielsweise sich in verschiedenen Querschnittsabschnitten in seinen Eigenschaften und/oder in seiner Machart unterscheiden. So ist es beispielsweise denkbar, dass ein kreiszylinderförmiger Filter in seinem Kern aus einem offenporigen Polymerschaum besteht, welcher an seiner Außenseite von einer offenporigen Synthetikstruktur umgeben ist. Daraus ergibt sich, dass der Zugwiderstand in der Mitte des Filters beispielsweise kleiner sein kann als an den Randbereichen des Filters. So kann dieser in einer Ausführungsform in der Mitte zwischen etwa 2 kPa und etwa 5 kPa betragen, und im Randbereich etwa 3 kPa bis etwa 6 kPa. Erfindungsgemäße Filter umfassen auch solche mit fließenden Übergängen und drei- oder mehrschichtigen Ausführungen.

Die Erfindung betrifft eine rauchfreie Zigarette, welche wenigstens einen Filter wie in Anspruch 1 angegeben enthält. Eine solche Zigarette kann in einer bevorzugten Ausführungsform optisch und gefühlsmäßig die Eigenschaften einer herkömmlichen Zigarette möglichst gut wiedergeben.

Der Filter kann daher bevorzugt im Mundstück der rauchfreien Zigarette angeordnet sein oder das Mundstück bilden. Der Filter kann des weiteren an seiner Oberfläche mit einer Deckschicht bedeckt sein, bevorzugt an dessen Oberfläche normal zur Zugrichtung, oder für den Fall dass der Filter eine kreiszylinderförmige Gestalt besitzt bevorzugt über den gesamten Zylindermantel oder Teile des Zylindermantels. Diese Deckschicht kann auch eine Verlängerung der Deckschicht für andere Zigarettenteile sein, wie dies beispielsweise in einer herkömmlichen Zigarette der Fall ist.

Die den Filter umgebende Schicht soll den Gasstrom möglichst nicht beeinflussen, jedoch die haptischen Eigenschaften eines herkömmlichen Zigarettenmundstücks im Zusammenspiel mit dem Filter im wesentlichen wiedergeben. Bevorzugt wird als Material Papier verwendet. Stärke, Härte und Zusatzstoffe eines bevorzugten Papiers sollen auf die Eigenschaften des Filters abgestimmt werden, um trotz der anderen haptischen Eigenschaften des Filters gegenüber herkömmlichen Filtern den Gesamteindruck für den Verbraucher an ein herkömmliches Mundstück anpassen. Um den Gasstrom nicht zu beeinflussen, ist es in einer weiteren Ausführungsform vorteilhaft, dass die Deckschicht, insbesondere Papierschicht keine oder nahezu keine Poren aufweist, wie dies etwa in herkömmlichen Light-Zigaretten der Fall sein kann.

In einer Ausführungsform soll eine erfindungsgemäße rauchfreie Zigarette keine dem Filter nebengeordneten, absorbierenden Materialien vorhanden sein, welche Nikotin und/oder Geschmacksstoffe aus der nikotinangereicherten Luft filtern, während an der Zigarette gezogen wird, wie beispielsweise Aktivkohle- und/oder Silicakörner. Diese würden ebenfalls unerwünscht bewirken, dass Nikotin, Aroma und Geschmacksstoffe nicht mehr ungedämpft passieren können.

Grundsätzlich kann der Filter das Mundstück umfassen, das Mundstück bilden oder Bestandteil des Mundstückes sein.

Weitere Einzelheiten und Vorteile werden anhand eines in der Zeichnung beschriebenen Ausführungsbeispiels näher beschrieben. Die einzige Figur zeigt eine Längsschnittansicht durch ein Mundstück und Filter einer erfindungsgemäßen rauchfreien Zigarette.

Das vorliegende Ausführungsbeispiel betrifft Mundstück mit Filter für eine rauchfreie Zigarette.

Der Filter bzw. das Mundstück besteht aus einer äußeren Papierschicht 1, die der taktilen Stabilisation der Filterkonstruktion sowie der Konfiguration von haptischen optischen und taktilen Eigenschaften einer konventionellen Zigarette dient. Die Paperschicht 1 weist die Form eines Hohlzylinders auf. Die sich im Inneren des zylinderförmig ausgeführten Mundstückes befindliche zylindrische Filterschicht 2 erfüllt auch außerhalb der Aktivphase der Zigarette mehrere Funktionen. Sie bildet einerseits eine Desorptionsbarriere für Nikotin sowie für Aromen bzw. Geschmacksstoffe während der Lagerung, und ferner eine mechanische Barriere für den sich anschließenden Tabakeinsatz sowie für eine autarke Wärmeeinheit, der in der Figur nicht dargestellt sind. Der Filter dient weiterhin der Zugregulierung während der Nutzung der rauchfreien Zigarette und ermöglicht, dass Nikotin und Aroma bzw. Geschmacksstoffe vorzugsweise ungedämpft, d. h. ohne oder ohne eine merkliche Abreicherung den Filter passieren können.

Die Porenstruktur der rauchfreien Zigarette reguliert deren Zugwiderstand.

Der Tabakeinsatz kann durch ein Substrat gebildet werden, das Nikotin sowie einen oder mehrere Aromastoffe bzw. Geschmackstoffe umfaßt. Die Wärmeeinheit kann im Inneren der Zigarette angeordnet sein und vorzugsweise ein Medium umfassen, das bei einer chemischen Reaktion oder bei eine physikalischen Umwandlung, insbesondere bei einer Kristallisation Wärme freisetzt. Als Kristallisationsmedium kommt beispielweise ein Salzhydrat, wie z.B. Natriumacetat-Trihydrat in Betracht. Das Kristallisationsmedium kann als übersättigte Lösung vorliegen, die bei einer Aktivierung auskristallisiert, wodurch Wärme freigesetzt wird.

Diese Wärme dient dazu, die Desorption von Nikotin und/oder Aromastoffen und/oder Geschmacksstoffen von einem Substrat zu fördern bzw. überhaupt zu initüeren.

Das vorliegende Ausführungsbeispiel betrifft somit eine rauchfreie Zigarette mit einer internen autarken, d.h. keinen Energie- bzw. Wärmeeintrag von außen erfordernden Wärmeeinheit und/oder mit einer Matrix, die Nikotin und/oder Aromastoffe und/oder Geschmacksstoffe enthält. Der Tabak bzw. die genannte Matrix kann die Wärmeeinheit teilweise oder vollständig umgeben. Sie kann z. B. als Hohlzylinder ausgeführt sein oder sich in einem hohlzylindrischen Raum befinden, der die Wärmeeinheit umgibt. Auch eine umgekehrte Anordnung (Wärmeeinheit umgibt den Tabak bzw. die Matrix teilweise oder vollständig) ist denkbar.

Selbstverständlich kommen auch andere Mittel der Wärmeerzeugung in Betracht.

Die Filterschicht dient des Weiteren der Zugregulierung während der Aktivphase, d.h. während der Nutzung der rauchfreien Zigarette.

Das Filtermaterial selbst besteht beispielsweise aus offenporigen Polymerschäumen oder umfaßt diese.

In Betracht kommen beispielsweise organisch strukurierten Schäume. In Betracht kommen z.B. offenporige Polymer- und/oder Synthetik-Strukturen. Das Filtermaterial kann aus einer oder mehreren dieser Substanzen bestehen oder eine oder mehrere dieser Substanzen aufweisen.

Grundsätzlich kann der Filter das Mundstück umfassen, das Mundstück bilden oder Bestandteil des Mundstückes sein.

Das Filtermaterial hat vorzugsweise neutrale Eigenschaften, damit einerseits Nikotin, Aroma und Geschmacksstoffe vollständig oder weitgehend ungehindert bzw. ungedämpft passieren können, andererseits vorzugsweise eine reaktionslose oder weitgehend reaktionslose Langzeitstabilität in Bezug auf Nikotin und/oder Aromastoffen und/oder Geschmacksstoffen gewährleistet ist.

Im Gegensatz zu den Filtern herkömmlicher Zigaretten, die außer karzinogenen Schadstoffen auch Aromastoffe und Nikotinbestandteile im Filter zurückhalten und somit den durch den Filter geführten Gasstrom in seiner Zusammensetzung wesentlich beeinflussen, gilt dies für den Filter gemäß dem vorliegenden Ausführungsbeispiel nicht. In einer bevorzugten Ausführungsform der Erfindung findet keine oder nur eine geringe Änderung der Zusammensetzung der Luft statt, die durch den Filter gezogen wird, d.h. die Zusammensetzung der Luft vor und nach dem Filter, jedenfalls im Hinblick auf Nikotin und/oder einen oder mehrere Aromastoffe und/oder Geschmacksstoffe, bleibt vollständig oder weitgehend unverändert.

Vorzugsweise ist somit vorgesehen, dass der Filter des Gasstrom nicht oder nur in geringem Umfang hinsichtlich Zusammensetzung und Dosierung ändert. Das Ausmaß der Änderung liegt vorzugsweise bei unter 10 % oder unter 5 % und besonders bevorzugt bei unter 2 % oder 1 %. Des Weiteren hat der Filter die Eigenschaft, dass die Lagerfähigkeit der Zigarette über einen längeren Zeitraum, beispielsweise mehrere Wochen oder Monate gewährleistet ist, da dieser eine Desorptionsbarriere für alle oder zumindest einige der desorbierbaren Stoffe, die in der rauchfreien Zigarette enthalten sind, darstellt.

Die vorliegende Erfindung betrifft nicht nur Zigaretten im eigentlichen Sinne, sondern auch Zigarren, Zigarillos etc. Der Begriff "Zigarette" steht somit sowohl für Zigaretten als auch für Zigarren, Zigarillos etc.

## Patentansprüche

1. Rauchfreie Zigarette mit einem Filter,
**dadurch gekennzeichnet,**
**dass** der Filter einen offenporigen Polymerschaum und/oder einen Spinnvlies, einen Filz und/oder ein Gewebe aus Kunststofffasern aufweist, wobei der Filter keine Zellulose und keine zellulosehaltige Substanz aufweist.

2. Rauchfreie Zigarette nach einem der vorhergehenden Ansprüche, **dadurch gekennzeichnet, dass** der offenporige Polymerschaum und/oder der Spinnvlies, Filz und/oder das Gewebe aus Kunststofffasern inert ist.

3. Rauchfreie Zigarette nach einem der vorhergehenden Ansprüche, **dadurch gekennzeichnet, dass** der offenporige Polymerschaum und/oder der Spinnvlies, Filz und/oder das Gewebe aus Kunststofffasern hinsichtlich Nikotin und/oder nikotinhaltigen Verbindungen und/oder Aromastoffen nicht adsorptiv ist.

4. Rauchfreie Zigarette nach einem der vorhergehenden Ansprüche, **dadurch gekennzeichnet, dass** es sich bei den Kunststofffasern des Spinnvlieses, Filzes und/oder Gewebes um Mikrofasern handelt.

5. Rauchfreie Zigarette nach einem der vorhergehenden Ansprüche, **dadurch gekennzeichnet, dass** es sich bei den Kunststofffasern des Spinnvlieses, Filzes und/oder Gewebes um Polycaprolactamfasern handelt.

6. Rauchfreie Zigarette nach einem der vorhergehenden Ansprüche, **dadurch gekennzeichnet, dass** der offenporige Polymerschaum und/oder die Kunststofffasern des Spinnvlieses, Filzes und/oder Gewebes aus einem Polyester, wie beispielsweise Polyethylenterephtalat oder Polyphenylensulfid; einem Polyolefin wie beispielsweise Polyethylen, Polypropylen, Polystyrol, Polyvinylchlorid, oder PTFE; einem Polyamid, wie beispielsweise Nylon oder Polycaprolactam oder aus Kombinationen daraus bestehen.

7. Rauchfreie Zigarette nach einem der vorhergehenden Ansprüche, **dadurch gekennzeichnet, dass** der Zugwiderstand des Filters zwischen 2 kPa und 6 kPa beträgt.

8. Rauchfreie Zigarette Filter nach einem der vorhergehenden Ansprüche, **dadurch gekennzeichnet, dass** der Filter an seiner normal zur Zugrichtung befindlichen Umfangsfläche von einer Deckschicht, insbesondere einer Papierschicht umgeben ist.

9. Rauchfreie Zigarette nach einem der vorhergehenden Ansprüche, **dadurch gekennzeichnet, dass** die rauchfreie Zigarette ein Mundstück aufweist und dass sich der Filter in dem Mundstück befindet oder dass das Mundstück durch den Filter gebildet wird.

10. Rauchfreie Zigarette nach einem der vorhergehenden Ansprüche, **dadurch gekennzeichnet, dass** die Zigarette kein dem Filter nebengeordnetes, adsorbierendes Material aufweist.

## Claims

1. A smoke-free cigarette having a filter,
**characterised in that**
the filter comprises an open-pore polymer foam and/or a spunbond, a felt and/or a woven fabric made from synthetic fibres, wherein the filter does not comprise any cellulose or any substance containing cellulose.

2. A smoke-free cigarette in accordance with one of the preceding claims, **characterised in that** the open-pore polymer foam and/or the spunbond, felt and/or the woven fabric made from synthetic fibres is inert.

3. A smoke-free cigarette in accordance with one of the preceding claims, **characterised in that** the open-pore polymer foam and/or the spunbond, felt and/or the woven fabric made from synthetic fibres is not adsorptive with respect to nicotine and/or compounds containing nicotine and/or flavourings.

4. A smoke-free cigarette in accordance with one of the preceding claims, **characterised in that** the synthetic fibres of the spunbond, felt and/or woven fabric are microfibres.

5. A smoke-free cigarette in accordance with one of the preceding claims, **characterised in that** the synthetic fibres of the spunbond, felt and/or woven fabric are polycaprolactam fibres.

6. A smoke-free cigarette in accordance with one of the preceding claims, **characterised in that** the open-pore polymer foam and/or the synthetic fibres of the spunbond, felt and/or woven fabric comprise a polyester such as polyethylene terephthalate or polyphenylene sulphide; a polyolefin such as polyethylene, polypropylene, polystyrene, polyvinyl chloride, or PTFE; a polyamide such as nylon or polycaprolactam or combinations thereof.

7. A smoke-free cigarette in accordance with one of the preceding claims, **characterised in that** the tensile strength of the filter amounts to between 2 kPa and 6 kPa.

8. A smoke-free cigarette in accordance with one of the preceding claims, **characterised in that** the filter is surrounded at its peripheral surface located normal to the tensile direction by a top layer, in particular a paper layer.

9. A smoke-free cigarette in accordance with one of the preceding claims, **characterised in that** the smoke-free cigarette has a mouthpiece; and **in that** the filter is located in the mouthpiece; or **in that** the mouthpiece is formed by the filter.

10. A smoke-free cigarette in accordance with one of the preceding claims, **characterised in that** the cigarette does not comprise any adsorbing material disposed beside the filter.

## Revendications

1. Cigarette sans fumée avec un filtre
**caractérisée en ce que**
le filtre présente une mousse de polymère à pores ouverts et/ou un non tissé, un feutre et/ou un textile en fibres synthétiques, le filtre ne présentant pas de cellulose et aucune substance à base de cellulose.

2. Cigarette sans fumée selon une quelconque des revendications précédentes, **caractérisée en ce que** la mousse de polymère à pores ouverts et/ou le non tissé, le feutre et/ou le textile en fibres synthétiques est inerte.

3. Cigarette sans fumée selon une quelconque des revendications précédentes, **caractérisée en ce que** la mousse de polymère à pores ouverts et/ou le non tissé, le feutre et/ou le textile en fibres synthétiques n'est pas adsorbant quant à la nicotine et/ou les combinaisons à base de nicotine et/ou les substances aromatiques.

4. Cigarette sans fumée selon une quelconque des revendications précédentes, **caractérisée en ce que** dans le cas des fibres synthétiques du non tissé, du feutre et/ou du textile, il s'agit de microfibres.

5. Cigarette sans fumée selon une quelconque des revendications précédentes, **caractérisée en ce que** dans le cas des fibres synthétiques du non tissé, du feutre et/ou du textile, il s'agit de fibres de polyaminocaprolactame.

6. Cigarette sans fumée selon une quelconque des revendications précédentes, **caractérisée en ce que** la mousse de polymère à pores ouverts et/ou les fibres synthétiques du non tissé, du feutre et/ou du textile se composent d'un polyester, comme par exemple du polyéthylènetéréphtalate ou du polysulfure de phénylène ; d'une polyoléfine, comme par exemple du polyéthylène, du polypropylène, du polystyrène, du chlorure de polyvinyle, ou du polytétrafluoréthylène ; d'un polyamide, comme par exemple du nylon ou du polycaprolactame ou des combinaisons de ceux-ci.

7. Cigarette sans fumée selon une quelconque des revendications précédentes, **caractérisée en ce que** la résistance de tirage du filtre est comprise entre 2 kPa et 6 kPa.

8. Cigarette sans fumée selon une quelconque des revendications précédentes, **caractérisée en ce que** le filtre est entouré sur sa surface périmétrique se trouvant normalement vers la direction du tirage par une couche de recouvrement, notamment une couche de papier.

9. Cigarette sans fumée selon une quelconque des revendications précédentes, **caractérisée en ce que** la cigarette sans fumée présente une embouchure et **en ce que** le filtre se trouve dans l'embouchure ou **en ce que** l'embouchure est constituée par le filtre.

10. Cigarette sans fumée selon une quelconque des revendications précédentes, **caractérisée en ce que** la cigarette ne présente aucune matière adsorbante disposée à côté du filtre.
